# EUROPÄISCHE PATENTSCHRIFT

(11) **EP 1 010 958 B1**
(45) Veröffentlichungstag und Bekanntmachung des Hinweises auf die Patenterteilung: **11.06.2003**
(21) Anmeldenummer: 99124024.3
(22) Anmeldetag: 09.12.1999
(51) Int. Cl.: F25D 21/14

(54) **Kältegerät**
Refrigeration apparatus
Appareil frigorifique

(30) Priorität: 15.12.1998 DE 19857846
(43) Veröffentlichungstag der Anmeldung: 21.06.2000
(73) Patentinhaber: BSH Bosch und Siemens Hausgeräte GmbH, 81669 München (DE)
(72) Erfinder: Flinner, Klaus, 61548 Dischingen (DE); Ballarin, Jürgen, 89537 Giengen (DE)

(56) Entgegenhaltungen:
- EP-A- 0 272 761
- DE-U- 8 409 125
- FR-A- 1 131 085
- GB-A- 679 093
- US-A- 4 459 826

## Beschreibung

Die Erfindung betrifft ein Kältegerät, wie einen Gefrierschrank, eine Kühl- und Gefrierkombination oder dergleichen, mit wenigstens einem von einer Tür verschließbaren Gefrierraum, welcher mit in Abständen übereinander angeordneten Verdampferebenen gekühlt ist und welcher zumindest mit einem Gefriergutbehälter zur Aufnahme von Gefriergut ausgestattet ist.

Bei Gefrierschränken mit zur Kühlung ihres Gefrierraumes dienenden Verdampferebenen in Form von sogenannten Drahtrohrverdampfem, ist es üblich, daß diese Verdampfer von Zeit zu Zeit einem Abtauprozeß unterzogen werden, um deren ursprüngliche Leistungsfähigkeit zurückzugewinnen. Für das während des Abtauvorganges anfallende Schmelzwasser werden nach dem Stand der Technik unterschiedliche Entsorgungsprinzipien verfolgt. Eine der bisher Anwendung findenden Techniken besteht darin, das von den Verdampferebenen abtropfende Schmelzwasser bei aus dem Gefrierraum entnommenen Gefriergutschubladen am Boden des Gefrierraumes zu sammeln und über eine Tauwasserablaufleitung bei geöffneter Gerätetür, einem unmittelbar vor der Zugangsöffnung des Gefrierraumes aufgestelltem Auffangbehälter zuzuleiten. Bei dieser Art der Schmelzwasserentsorgung ist nicht nur die gesondert notwendige Tauwasserablaufleitung sondern auch der Umstand nachteilig, daß der Abtauvorgang lediglich bei geöffneter Gefriergerätetür durchführbar ist und, so daß während des Abtauvorganges durch die aufgeschwenkte Tür ein beachtlicher Raumbedarf beansprucht ist und somit die geöffnete Tür insbesondere in beengten Räumen ein nicht zu vemachlässigendes Hindernis darstellt. Die Tauwaserentsorgung erschwert sich noch mehr, wenn es sich bei dem Gefriergerät um ein Einbaugefriergerät handelt, da dies nicht nur vertieft, im Einbaumöbel angeordnet sind, sondern auch in unterschiedlichen Höhenlagen vorgesehen sein können, so daß das Aufstellen eines Auffangbehältnisses sich umständlich und schwierig gestaltet.

Eine andere Technik zur Beseitigung des von den Verdampferebenen abtropfenden Schmelzwassers besteht darin, dieses anhand eines unterhalb der untersten Verdampferebene angeordneten Gefriergutbehälters aufzufangen. Bei dieser Art der Schmelzwasserbeseitigung kann zwar die Gefriergerätetür geschlossen bleiben, jedoch ist der Bodenbereich des Gefrierraumes in Art einer Auffangschale für das prinzipbedingt nicht von der Gefriergutschale erfaßte Schmelzwasser auszubilden, um einen Sammelraum für dieses Leckwasser zu erhalten. Dieses muß nach erfolgtem Abtauvorgang aus dem Auffangraum im Boden des Gefrierraumes durch Aufwischen oder dergleichen nachträglich beseitigt werden.

Von der EP-A-0 272 761 ist eine andere Technik bekannt, wobei eine Tauwasserauffangschale mit einer Auffangfläche, zum Auffangen von Schmelzwasser, benutzt wird. Bei dieser Technik wird das in der Auffangfläche gesammelte Wasser einem außerhalb des Gefrierraumes Sammelbehältnis zugeführt.

Der Erfindung liegt die Aufgabe zugrunde, bei einem Kältegerät mit wenigstens einem Gefrierraum, welcher mit Verdampferebenen gekünt ist, hinsichtlich der Schmelzwasserbeseitigung mit einfachen konstruktiven Maßnahmen zu verbessern.

Diese Aufgabe wird gemäß der Erfindung durch den Gegenstand des Anspruchs 1 gelöst.

Durch die Anordnung einer Tauwasserauffangschale im türfernen Bereich des Gefrierraumes in Kombination mit dem das Schmelzwasser im türnahen Bereich erfassenden Sammelbehältnis ist eine zumindest weitestgehend das gesamte, von den Verdampferebenen abtropfende Schmelzwasser erfassende Schmelzwasserentsorgung bereitgestellt, welche nicht nur bei geschlossener Gerätetür durchführbar ist sondern zugleich auch zusätzliche nachträgliche Arbeiten, wie das Entsorgen des sich am Boden des Gefrierraumes ansammelnden Schmelzwassers durch Auswischen oder dergleichen zumindest weitestgehend vermeidet. Zudem stellt die erfindungsgemäße Entsorgung des Schmelzwassers insbesondere für Einbaugegfriergeräte eine äußerst zweckmäßige Maßnahme zur Beseitigung des Schmelzwassers dieses prinzipbedingt unabhängig von unterschiedlichen Einbauhöhen und Einbautiefen dar, da keine zusätzlichen Hilfsmittel wie Putztücher zur Beseitigung der Tauwasserreste zum Einsatz kommen müssen. Auch aufwendige Tauwasserablaufleitungskonstruktionen, die gegebenenfalls durch Unachtsamkeit beim Abtauvorgang des Gefrierschrankes beschädigt werden können oder aber im Laufe der Zeit Undichtigkeiten aufweisen können, kommen nicht zur Anwendung.

Nach einer bevorzugten Ausführungsform des Gegenstandes der Erfindung ist vorgesehen, daß die Auffangschale im Nahbereich unterhalb der im Gefrierraum am tiefsten liegenden Verdampferebene angeordnet ist.

Eine derartige Anordnung der Tauwasserauffangschale schmälert den zur Einlagerung von Gefriergut dienenden Nutzraum nicht nur unwesentlich sondern schafft zugleich eine zumindest weitestgehend umfassende Erfassung des im Bereich der Tauwasserauffangschale von den Verdampferebenen abtropfenden Schmelzwassers.

Besonders umfassend aufgefangen und in den Sammelbehälter abgeleitet ist das von den Verdampferebenen abtropfende Schmelzwasser, wenn nach einer nächsten vorteilhaften Ausgestaltung des Gegenstandes der Erfindung vorgesehen ist, daß die Auffangschale eine Auffangfläche aufweist, welche zumindest weitestgehend dem nicht unmittelbar von der Öffnung des Sammelbehälters abgedeckten Bereich zum Auffangen des Schmelzwassers abdeckt.

Besonders sicher zugeführt ist das von den Verdampferebenen abtropfende Schmelzwasser bei einem geringen Platzbedarf für die Auffangschale, wenn nach einer weiteren bevorzugten Ausführungsform des Gegenstandes der Erfindung vorgesehen ist, daß die Auffangschale U-förmig ausgeführt ist, wobei die dem Sammelbehälter zugewandten Ränder des U-Profils innerhalb der Behälteröffnung des Sammelbehälters münden. Durch eine derartige Lösung ist zugleich auch das Schmelzwasser von den Abschnitten der Verdampferebenen erfaßt, welches von den in Seitenwänden des Gefrierraumes zugeordneten Abschnitten der Verdampferebenen abtropft, so daß auf diese Weise ein ganz besonders umfassendes Auffangen des Schmelzwassers bewirkt ist, wodurch auch Leckwasser an den Seitenwänden zumindest weitestgehend vermieden ist.

Entsprechend einer weiteren bevorzugten Ausführungsform des Gegenstandes der Erfindung ist vorgesehen, daß die als U-Profil ausgebildete Tauwasserauffangschale an ihren Schenkeln ein auf ihre Basis hin ausgerichtetes Gefälle aufweist und daß die Basis mit der innerhalb der Öffnung des Sammelbehälters mündenden Abflußöffnung versehen ist.

Durch eine derartige Ausbildung der Tauwasserauffangschale wird das von den seitlichen Abschnitten der Verdampferebenen abtropfende Schmelzwaser in einen größeren, durch die Basis gebildeten Auffangbereich der Tauwasserauffangschale zugeleitet, wodurch das Auffangvolumen der ebenso schalenförmig ausgebildeten Schenkel deutlich geringer bemessen werden kann. Darüber hinaus ergibt sich durch die an der Tauwasserauffangschale vorgesehene einzige Abflußöffnung eine sehr zielgerichtete Einleitung des Schmelzwassers in den Sammelbehälter. Eine präzise Positionierung von unterschiedlichen Abflußöffnungen der Tauwasserauffangschale zum Sammelbehältnis kann demzufolge entfallen.

Besonders umfassend erfaßt wird das entlang der Rückwand des Gefrierraumes ablaufende Schmelzwasser, wenn nach einer nächsten vorteilhaften Ausgestaltung des Gegenstandes der Erfindung vorgesehen ist, daß die Basis auf ihrer der Abflußöffnung gegenüberliegenden Seite mit einer schneidenähnlich ausgeführten Kante versehen ist, welche an der Rückseite des Gefrierraumes zumindest weitestgehend flüssigkeitsdicht anliegt. Für den Fall, daß diese schneidenartige Kante aus elastomerem Material gebildet ist, läßt sich eine besonders intensive Anlage dieser Kante an der Rückwand des Gefrierraumes erzeugen. Außerdem neigt eine derartige Kante im wesentlichen nicht zur bleibenden, gegebenenfalls zu Lekagen führenden Verformungen.

Besonders sicher auch bei ungenauer Positionierung des Sammelbehältnisses innerhalb des Gefrierraumes wird das sich in der Tauwasserauffangschale sammelnde Schmelzwasser dem Sammelbehältnis zugeführt, wenn nach einer nächsten vorteilhaften Ausgestaltung des Gegenstandes der Erfindung vorgesehen ist, daß die Abflußöffnung als Tauwasserrinne ausgebildet ist, deren freies Ende innerhalb der Behälteröffnung des Sammelbehältnisses mündet.

Gemäß einer letzten bevorzugten Ausführungsform des Gegenstandes der Erfindung ist vorgesehen, daß das Sammelbehältnis als Gefriergutbehälter ausgebildet und unterhalb der untersten Verdampferebene angeordnet ist.

Durch eine derartige Maßnahme ist kein zusätzliches Sammelbehältnis erforderlich. gleichzeitig ist ein an die räumlichen Gegebenheiten im Gefrierraum in besonderer Weise angepaßtes, und zugleich reinigungsfreundliches Sammelbehältnis zur Verfügung gestellt.

Die Erfindung ist in der nachfolgenden Beschreibung anhand von zwei in der beigefügten Zeichnung vereinfacht dargestellten Ausführungsbeispielen erläutert.

Es zeigen:
- Fig. 1: einen Haushaltsgefrierschrank bei geöffneter Tür, mit einer ersten Ausführungsvariante eines innerhalb seines Gefrierraumes vorgesehenen im rückwärtigen Bereich des Gefrierraumes, unterhalb einer untersten Verdampferebene angeordneten Tauwasserauffangschale, in raumbildlicher Ansicht von vorne,
- Fig. 2: den Haushaltsgefrierschrank gemäß Figur 1 in beigeschlossener Tür, mit in dessen Gefrierraum angeordneter Tauwasserauffangschale, in Schnittdarstellung von der Seite,
- Fig. 3: die Tauwasserauffangschale gemäß Fig. 1 und Fig. 2 in raumbildlicher Ansicht von oben,
- Fig.4: den Haushaltsgefrierschrank gemäß Figur 1 mit einer zweiten Ausführungsform einer Tauwasserauffangschale, mit in Draufsicht U-förmiger Kontur, in raumbildlicher Ansicht von vorne und
- Fig. 5: die Tauwasserauffangschale gemäß Figur 4 in raumbildlicher Ansicht von oben.

Entsprechend Figur 1 ist in vereinfachter schematischer Darstellung ein dargestellter Haushaltsgefrierschrank 10 mit einem wärmeisolierendes Gehäuse 11 gezeigt, welches an seiner Rückseite einen durch einen stufenartigen Rücksprung gebildeten Maschinenraum 12 aufweist (siehe hierzu Figur 2) und welches eine Außenverkleidung 13, eine durch Aufschäumen erzeugte Wärmeisolationsschicht 13.1 und eine Kunststoffinnenverkleidung 14 besitzt. Diese dient zur Auskleidung eines über eine wärmeisolierende Tür 15 zugänglichen Gefrierraumes 16. Dieser ist von einem sogenannten Drahtrohrverdampfer 17 gekühlt, welcher in Abständen übereinander angeordnete Verdampferebenen 18, 19 und 20 aufweist, von denen die innerhalb des Gefrierraumes 16 am tiefsten liegende Verdampferetagere 20 unmittelbar über dem den Maschinenraum 12 bildenden stufenartigen Rücksprung angeordnet ist. Unterhalb der Verdampferebene 20 ist ein als Sammelbehältnis 21 dienender einstückiger Gefriergutbehälter vorgesehen, welcher eine zur Tür 15 zugewandte Frontwand 22, eine dieser gegenüberliegende Rückwand 23, zwei Seitenwände 24, eine zum Aufstellen des Gefriergutbehälters dienende Bodenwandung 25 sowie eine zumindest nahezu die Fläche der Bodenwandung 25 aufweisende Behälteröffnung 26 besitzt. Der Gefriergutbehälter ist in seiner positionsrichtigen Lage innerhalb des Gefrierraumes 16 mit seiner Rückwand 23 bis nahe an den zur Schaffung des Maschinenraums 12 dienenden stufenartigen Rücksprung herangeführt. An dessen horizontal verlaufenden Abschnitt ist eine Tauwasserauffangschale 27 festgesetzt, welche z. B. einstückig aus Kunststoffspritzguß hergestellt ist. Die Tauwasserauffangschale besitzt einen an die Kontur des horizontalen Abschnitts des stufenartigen Rücksprungs angepaßten Boden 28 zwei einander gegenüberliegende Seitenwände 29 und eine Rückwand 30, welche mit ihrem freien Ende an dem die Rückwand des Gefrierraumes 16 verkleidenden Abschnitt der Innenverkleidung 14 zur weitestgehenden Vermeidung von Tauwasserlekagen schneidenartig anliegt. Gegenüber der Rückwand 30 weist die Tauwasserauffangschale 27 an ihrer dem Sammelbehälter 21 zugewandten Seite eine bezüglich der Höhe der Rückwand erhöht ausgeführte Frontwand 31 auf, welche in etwa mittig zu ihrer Breite eine Abflußöffnung in Form einer Tauwasserrinne 32 aufweist, deren freies Rinnenende 33 innerhalb der Behälteröffnung 26 mündet. Die Tauwasserauffangschale 27 weist einen durch deren Boden 28 deren Seitenwände 29, an deren Rückwand 30 und deren Frontwand 31 umgrenzten Sammelraum 34 auf, dessen Gefälle auf die Tauwasserrinne 32 ausgerichtet ist, wobei die erhöht ausgeführte Frontwand 31 als Stauwand für das beim Abtauvorgang der Verdampferebenen 18 bis 20 anfallende Schmelzwasser dient, welches entlang der Frontwand 31 der Tauwasserrinne 32 zugeführt ist.

Figur 3 zeigt einen dem Gefrierschrank 10 weitestgehend ähnlich ausgebildeten Haushaltsgefrierschrank 40, mit einem wärmeisolierenden Gehäuse 41 an dessen Rückseite ein stufenartiger Rücksprung zur Ausbildung eines Maschinenraums 42 vorgesehen ist. Das wärmeisolierende Gehäuse 41 weist eine Außenverkleidung 43, eine Innenverkleidung 44 und eine an seiner dem Maschinenraum 42 gegenüberliegenden Frontseite verschwenkbar gelagerte Tür 45 auf, über welche ein von der Innenverkleidung 44 ausgekleideter Gefrierraum 46 zugänglich ist. Dieser ist von einem sogenannten Drahtrohrverdampfer 47 mit drei Verdampferebenen, (nur zwei sind sichtbar), gekühlt, von denen eine Verdampferebene 48 mit Abstand über den stufenartig an den Gefrierraum 46 vorspringenden Maschinenraum 42 vorgesehen ist und die unterste Verdampferebene innerhalb des Gefrierraums 46 darstellt, während eine zweite Verdampferebene 49 mit Abstand darüber angeordnet ist. Im Bereich der Verdampferebene 48 ist ein z.B. einstückig aus Kunststoffspritzguß hergestellter Sammelbehälter 51 vorgesehen. Dieser ist mit einer türseitigen Frontwand 52, einer dazu gegenüberliegend angeordneten Rückwand 53, zwei einander gegenüberliegende Seitenwände 54 und einer Bodenwandung 55 ausgestattet. Gegenüber der Bodenwandung 55 weist der Sammelbehälter 51 eine im wesentlichen die Fläche der Bodenwandung 55 aufweisende Behälteröffnung 56 auf. Über der Behälteröffnung 56, unmittelbar unterhalb der untersten Verdampferebene 48 ist eine in Draufsicht U-förmig geformte Tauwasserauffangschale 57 vorgesehen, welche zwei einander gegenüberliegend angeordnete, die Schenkel des Profils bildende Schalenarme 58 aufweist, deren Länge sich im wesentlichen über die Länge der Behälteröffnung 56 erstreckt. Die Schalenarme 58 sind im wesentlichen rinnenartig ausgeführt und weisen zwei einander gegenüberliegende Seitenwände 59 und eine diese verbindend, türseitig angeordnete Frontwand 60 auf, welche zusammen mit einem Boden 61 ein Rinnenbett 62 umgrenzen, dessen zum Maschinenraum 42 hingerichtetes Gefälle durch das Gefälle des Bodens 61 erzeugt ist. Die das Rinnenbett 62 aufweisenden Schalenarme 58 sind miteinander durch eine die beiden Schalenarme 58 zu dem U-Profil verbindenden Basis verbunden, welche als Tauwassersammelabschnitt 63 dient. Dieser weist einen an die Oberfläche der Decke des Maschinenraums 42 angepaßten Boden 64, zwei entlang der Seitenwände des Gefrierraumes 46 verlaufende Seitenwände 65, und eine Rückwand 66 auf, welche zur Rückwand des Gefrierraumes 46 geneigt ist und an ihrem freien Ende mit einer schneidenartige Kante 67 versehen ist, mit welcher die Rückwand 66 an dem die Rückwand des Gefrierraumes 46 verkleidenden Abschnitt der Innenverkleidung 44 schneidenartig anliegt, um das an der Rückwand des Gefrierraumes 46 ablaufende Schmelzwasser dem Tauwassersammelabschnitt 63 zuzuleiten. Gegenüber der Rückwand 66 weist der Tauwassersammelabschnitt 63 eine gegenüber der Höhe der Rückwand 66 erhöht ausgeführte Frontwand 68 auf, welche in etwa in der Mitte ihrer Breite mit einer als Abflußöffnung dienenden Tauwasserrinne 69 versehen ist, deren freies Rinnenende 70 innerhalb der Behälteröffnung 56 mündet. Der Tauwasserrinne 69 ist das sich im Tauwassersammelabschnitt 63 ansammelnde Schmelzwasser zugeleitet, welcher zu diesem Zweck mit seinem Gefälle zur Tauwasserrinne 69 hingerichtet ist und auf welchen hin die Schalenarme 58 mit ihrem Gefälle ausgerichtet sind. Für das sich innerhalb des Tauwassersammelabschnitt 63 sammelnde Tauwasser dient die gegenüber der Rückwand 66 erhöht ausgeführte Frontwand 68 als Stauwand, auf welche das sich innerhalb des Tauwassersammelraums befindliche Schmelzwasser zufließt und entlang welcher das Schmelzwasser dann in die Tauwasserrinne 69 übergeführt ist.

Abweichend von dem unter Figur 4 und Figur 5 dargestellten Ausführungsbeispiel wäre es auch möglich, die Schalenarme mit ihrem Gefälle auf den Sammelbehälter 51 auszurichten, wobei hierzu die im Sammelbehälter 51 zugewandten Seitenwände 59 mit wenigstens einer innerhalb der Behälteröffnung 56 des Sammelbehälters 51 mündenden Ausflußöffnung versehen sein müßte.

Entgegen der unter den Figuren 1 bis 5 gezeigten Tauwasserschalen-Ausführungen wäre auch eine Tauwasserauffangschale denkbar, welche mit ihrem Schalenboden auch die Behälteröffnung 26 beziehungsweise 56 überdeckt, wobei der Schalenboden im Bereich der Behälteröffnung mit als Abflußöffnungen dienenden Durchbrüchen versehen sein müßte, während die außerhalb der Behälteröffnung liegenden Bodenbereiche der Tauwasserauffangschale geschlossenwandig ausgeführt und mit ihrem Gefälle zur Behälteröffnung hin ausgerichtet sein müßten.

## Patentansprüche

1. Kältegerät, wie Gefrierschrank, Kühl- und Gefrierkombination oder dergleichen mit wenigstens einem von einer Tür verschließbaren Gefrierraum, welcher mit in Abständen übereinander angeordneten Verdampferebenen gekühlt ist und welcher zumindest mit einem Gefriergutbehälter zur Aufnahme von Gefriergut ausgestattet ist, wobei unterhalb der im Gefrierraum (16, 46) am tiefsten angeordneten Verdampferebene (20, 40) eine Tauwasserauffangschale (27, 57) angeordnet ist, welche zumindest eine zum Auffangen des im türfernen Bereich von den Verdampferebenen (18, 19, 20, 48, 49) abtropfenden Schmelzwassers aufzufangen vermögende Auffangfläche (28, 64) aufweist und welche mit wenigstens einer Abflußöffnung (32, 69) ausgestattet ist, welche das Schmelzwasser einem innerhalb des Gefrierraumes (16, 46) angeordneten, zumindest annähernd den außerhalb der Auffangfläche (28, 54) der Tauwasserauffangschale (27, 57) liegenden Bereich erfassenden Sammelbehältnis (21, 51) zuführt.

2. Kältegerät nach Anspruch 1, **dadurch gekennzeichnet, daß** die Tauwasserauffangschale (27, 57) im Nahbereich unterhalb der im Gefrierraum (16, 46) am tiefsten liegenden Verdampferebene (20, 48) angeordnet ist.

3. Kältegerät nach einem der Ansprüche 1 oder 2, **dadurch gekennzeichnet, daß** die Tauwasserauffangschale (27, 57) eine Auffangfläche (28, 61, 64) aufweist, welche zumindest weitestgehend den außerhalb der Öffnung (26, 56) des Sammelbehältnisses (21, 51) liegenden Flächenbereich des Gefrierraumes (16, 46) zum Auffangen des Schmelzwassers abdeckt.

4. Kältegerät nach Anspruch 3, **dadurch gekennzeichnet, daß** die Tauwasserauffangschale (57) U-förmig ausgeführt ist, wobei die dem Sammelbehältnis (51) zugewandten Ränder des U-Profils innerhalb der Behälteröffnung (56) des Sammelbehältnisses (51) münden.

5. Kältegerät nach Anspruch 4, **dadurch gekennzeichnet, daß** die als U-Profil ausgebildete Tauwasserauffangschale (57) an ihren Schenkeln (58) eine auf ihre Basis (63) hin gerichtetes Gefälle aufweist und das die Basis (63) mit der innerhalb der Öffnung (56) des Sammelbehältnisses (51) mündenden Abflußöffnung (69) versehen ist.

6. Kältegerät nach Anspruch 5, **dadurch gekennzeichnet, daß** die Basis (63) auf ihrer der Abflußöffnung (69) gegenüberliegenden Seite mit einer schneidenähnlich ausgeführten Kante (67) versehen ist, welche an der Rückseite des Gefrierraumes (46) zumindest weitestgehend flüssigkeitsdicht anliegt.

7. Kältegerät nach Anspruch 1 oder 6, **dadurch gekennzeichnet, daß** die Abflußöffnung als Tauwasserrinne (32, 69) ausgebildet ist, deren freies Ende (33, 70) innerhalb der Behälteröffnung (26, 56) des Sammelbehältnisses (21, 51) mündet.

8. Kältegerät nach einem der Ansprüche 1 bis 7, **dadurch gekennzeichnet, daß** das Sammelbehältnis (21, 51) als Gefriergutbehälter ausgebildet ist und unterhalb der untersten Verdampferebene (20, 48) angeordnet ist.

## Claims

1. Refrigerating appliance, such as a refrigerator, refrigerator-freezer combination or the like, with at least one freezer compartment which is closable by a door and cooled by evaporator planes arranged at spacings one above the other and which is equipped with at least one frozen food container for receiving food to be frozen, wherein arranged below the evaporator plane (20, 40) disposed lowermost in the freezer compartment (18, 46) is a condensation water catch tray (27, 57) which for catching the melt water dripping from the evaporator planes (18, 19, 20, 48, 49) in the region remote from the door has at least one collector surface (28, 64) capable of catching and which is furnished with at least one drain opening (32, 69) which feeds the melt water to a collecting container (21, 51) arranged within the freezer compartment (16, 46) and embracing at least approximately the region lying outside the collector surface (28, 64) of the condensation water catch tray (27, 57).

2. Refrigerating appliance according to claim 1, **characterised in that** the condensation water catch tray (27, 57) is arranged in the vicinity below the freezer compartment (16, 46) at the evaporator plane (20, 48) disposed lowermost.

3. Refrigerating appliance according to one of claims 1 and 2, **characterised in that** the condensation water catch tray (27, 57) has a collector surface (28, 61, 64) which for catching the melt water at least largely covers the area region, which lies outside the opening (27, 56) of the collecting container (21, 51), of the freezer compartment (16, 46).

4. Refrigerating appliance according to claim 3, **characterised in that** the condensation water catch tray (57) is constructed to be U-shaped, wherein the edges, which face the collecting container (51), of the U-shaped profile open within the container opening (56) of the collecting container (51).

5. Refrigerating appliance according to claim 4, **characterised in that** the condensation water catch tray (57) constructed as a U-shaped profile has at the limbs (58) thereof a drop directed towards its base (63) and that the base (63) is provided with the drain opening (69) opening within the opening (56) of the collecting container (51).

6. Refrigerating appliance according to claim 5, **characterised in that** the base (63) is provided on its side opposite the drain opening (69) with an edge (67) which is formed to be similar to a blade and which bears in at least substantially fluid-tight manner against the rear side of the freezer compartment (46).

7. Refrigerating appliance according to claim 1 or 6, **characterised in that** the drain opening is formed as a condensation water channel (32, 69), the free end (33, 70) of which opens within the container opening (26, 56) of the collecting container (21, 51).

8. Refrigerating appliance according to one of claims 1 to 7, **characterised in that** the collecting container (21, 51) is constructed as a frozen food container and is arranged below the lowermost evaporator plane (20, 48).

## Revendications

1. Appareil frigorifique, par exemple surgélateur, combinaison de réfrigérateur et de surgélateur ou similaires, avec au moins une chambre de surgélation qui peut être fermée par une porte, qui est refroidie par des grilles d'évaporateur disposées les unes au-dessus des autres à distance mutuelle et qui est équipée d'au moins un récipient à produits surgelés pour la réception de produits surgelés, une coquille (27, 57) de reprise d'eau de dégivrage qui présente au moins une surface de reprise (28) qui permet de reprendre l'eau de fusion qui s'égoutte dans la zone, éloignée de la porte, des grilles d'évaporateur (28, 19, 20, 48, 49) et qui est dotée d'au moins une ouverture d'évacuation (32, 69) qui amène l'eau de fusion à un récipient de collecte (21, 51) disposé à l'intérieur de la chambre de surgélation (16, 46) et qui reprend au moins approximativement la région de la coquille (27, 57) de reprise d'eau de dégivrage située à l'extérieur de la surface de reprise (28, 64) étant disposée en dessous de la grille d'évaporateur (20, 40) disposée le plus bas dans la chambre de surgélation (16, 46).

2. Appareil frigorifique selon la revendication 1, **caractérisé en ce que** la coquille (27, 57) de reprise d'eau de dégivrage est disposée dans la région proche située en dessous de la grille d'évaporateur (20, 48) située le plus bas dans la chambre de surgélation (16, 46).

3. Appareil frigorifique selon l'une des revendications 1 ou 2, **caractérisé en ce que** la coquille (27, 57) de reprise d'eau de dégivrage présente une surface de reprise (28, 61, 64) qui, pour la reprise de l'eau de fusion, recouvre au moins très largement la région de surface de la chambre de surgélation (16, 46) qui est située à l'extérieur de l'ouverture (26, 56) du récipient de collecte (21, 51).

4. Appareil frigorifique selon la revendication 3, **caractérisé en ce que** la coquille (57) de reprise d'eau de dégivrage est réalisée en forme de U, les bords du profil en U tournés vers le récipient de collecte (51) débouchant à l'intérieur de l'ouverture (56) du récipient de collecte (51).

5. Appareil frigorifique selon la revendication 4, **caractérisé en ce que** la coquille (57) de reprise d'eau de dégivrage configurée comme profil en U présente sur ses ailes (58) une pente tournée vers sa base (63), et **en ce que** la base (63) est dotée de l'ouverture d'évacuation (69) qui débouche à l'intérieur de l'ouverture (56) du récipient de collecte (51).

6. Appareil frigorifique selon la revendication 5, **caractérisé en ce que** la base (63) est dotée sur son côté situé en face de l'ouverture d'évacuation (69) d'un bord (67) réalisé en formé de lame qui repose de manière au moins très largement étanche au liquide sur le côté arrière de la chambre de surgélation (46).

7. Appareil frigorifique selon la revendication 1 ou 6, **caractérisé en ce que** l'ouverture d'évacuation est configurée comme rigole (32, 69) d'eau de dégivrage dont l'extrémité libre (33, 70) débouche à l'intérieur de l'ouverture (26, 56) du récipient de collecte (21, 51).

8. Appareil frigorifique selon l'une des revendications 1 à 7, **caractérisé en ce que** le récipient de collecte (21, 51) est configuré comme récipient à produits surgelés et est disposé en dessous de la grille d'évaporateur (20, 48) située le plus bas.
